# EUROPÄISCHE PATENTSCHRIFT

(11) **EP 1 415 775 B1**
(45) Veröffentlichungstag und Bekanntmachung des Hinweises auf die Patenterteilung: **20.08.2008**
(21) Anmeldenummer: 03024691.2
(22) Anmeldetag: 28.10.2003
(51) Int. Cl.: B27B 5/075

(54) **Verfahren und Vorrichtung für das Aufteilen von Standardplatten**
Method and device for dividing standard plates
Procédé et dispositif pour diviser des panneaux standards

(30) Priorität: 30.10.2002 DE 10250454
(43) Veröffentlichungstag der Anmeldung: 06.05.2004
(73) Patentinhaber: Weniger, Heinz, 33613 Bielefeld (DE)
(72) Erfinder: Weniger, Heinz, 33613 Bielefeld (DE)

(56) Entgegenhaltungen:
- AT-B- 385 449
- DE-A- 3 028 191
- GB-A- 1 212 026
- US-A- 4 694 871

## Beschreibung

Die Erfindung betrifft eine Maschine, die mit Sägen und einen durch ein Programm gesteuerten Computer versehen ist für das Aufteilen von Standardplatten in variable Fixmaße nach Schnittplänen mit einer Aufteilsäge, die mit Kreissägeeinrichtungen ausgerüstet ist.
Die Erfindung betrifft auch ein Verfahren zum Aufteilen von Standarplatten zu Fixmaßen. Eine solche Maschine und ein zugehöriges Verfahren sind aus DE3028191A1 bekannt.
Die Schnittpläne werden von Rechnern hergestellt, nachdem diesem eine beliebige Anzahl variabler Fixmaße eingegeben wurde, die sich aus einem, durch Liefertermine bestimmten Auftragsvolumen ergeben. Daraus entstehen unterschiedlich viele Schnittpläne mit jeweils unterschiedlicher Stückzahl Standardplatten und ebenfalls unterschiedlicher, variabler Fixmaße je Schnittplan, die insgesamt eine in sich abgeschlossene Schnittplangruppe eines bestimmten Auftragsvolumens ergeben, das wiederum auch ein abgeschlossener Produktionsabschnitt an der Aufteilsäge ist.
Bei den bekannten Aufteilanlagen für das Aufteilen von Standardplatten in variable Fixmaße erhält der Rechner Vorgaben, die abhängig sind von der Ausführung der Aufteilanlage einschließlich Stapel- und Verpackungsanlage bezüglich ihrer Fähigkeiten.
Die Vorgaben sind Verschnitt, Mehr- und Minderlieferungen bezogen auf die Bestellstückzahlen bei den variablen Fixmaßen, Anzahl der Stapelstationen in Verbindung mit der Anzahl der variablen Fixmaße je Schnittplan, die Produktionszeiten der Schnittpläne an der Aufteilsäge, Verpackungsvorschriften bei den Stapeln, Anzahl der Sägeeinrichtungen u. v. m.
Dabei ist vorallem auch darauf zu achten, dass bei der Herstellung der Schnittpläne die Ausführung der Aufteilsäge zu berücksichtigen ist, wenn diese z. B. grundsätzlich nur parallel verlaufende Längsstreifen in den Endabmessugen der variablen Fixmaße schneiden kann. Das begrenzt die Anzahl variabler Fixmaße in einem Schnittplan, was allein schon einen unnötigen Verschnitt ergibt, der sich weiterhin noch erheblich dadurch steigert, dass auch größere Zahlen variabler Fixmaße bei Mehr- und Minderlieferungen entstehen, die vom Käufer deswegen nicht akzeptiert werden, weil er für eine zu fertigende Serie nur die bestellten Stückzahlen variabler Fixmaße benötigt, denn die Kosten bei Mehrlieferungen für die Lagerung und evtL Maßänderungen zwecks Verwendung für spätere, zeitlich aber noch unbekannte Aufträge sind so hoch, dass Mehrlieferungen eher weggeworfen werden und so allesamt dem Verschnitt zuzuzählen sind, und Minderlieferungen nicht entstehen dürfen, da der Käufer sonst seine geplante volle Serie Möbel nicht herstellen kann.
Beim vollkommenen Ausschluß von Minderlieferungen entsteht automatisch eine höhere Zahl bei den Mehrlieferungen und somit auch wieder ein höherer Verschnitt.
Die Begrenzung der Anzahl variabler Fixmaße in einem Schnittplan hat auch zur Folge, dass sich die Anzahl der Schnittpläne innerhalb eines bestimmten Auftragsvolumens ganz drastisch erhöht. Dabei sinkt dann automatisch die Anzahl der Standardplatten je Schnittplan.
Da die Schnitthöhe bei den Sägeeinrichtungen innerhalb einer Aufteilanlage immer das Mehrfache einer Standardplattendicke ist, entstehen besonders hohe Gesamtaufteilanlagen-Nutzungsverluste immer dann, wenn die volle Schnitthöhe nicht genutzt wird. Das ist immer dann der Fall, wenn durch eine niedrige Stückzahl Standardplatten/Schnittplan die volle Schnitthöhe nur einmal und danach beispielsweise nur 1/10 der maximal möglichen Schnitthöhe genutzt wird. In diesem Falle würde der Nutzungsgrad der gesamten Aufteilanlage nur etwas über 50% liegen, wenn die Standardplatten sehr dünn sind und dieser Vorgang sich ständig wiederholt. Das bedeutet, dass zusätzlich zu den bereits vorgenannten unnötigen Kosten beim Verschnitt weitere enorme Kosten durch höheren Energieverbrauch und höhere Maschinenkosten durch ungenügende Maschinennutzung entstehen.
Die Offenlegungsschrift DE 30 28 191 A1 zeigt eine solche bekannte Aufteilanlage für plattenförmig Werkstücke, die mit Sägen ausgerüstet ist, denen verschiedene bekannte Fördererarten für den Transport und die Speicherung der Werkstücke vor und nach bekannten Sägen zugeordnet sind, gemäß dem Oberbegriff des unabhängigen Anspruches 1. Diese Offenlegungsschrift zeigt auch, dass eine Stapel- unbd Sortiereinrichtung vorgesehen ist die mit den Sägen durch ebenfalls verschiedene Fördererarten für den Transport dere Werkstücke zusammenwirkt. Die Aufgabe der Erfindung wird durch die Merkmale der Ansprüche 1 und 2 gelöst. Die abhängigen Ansprüche 3 bis 6 offenbaren weitere Vorteile der Erfindung.

Der Erfindung liegt die Aufgabe zugrunde, die durch die Verwendung einer bekannten Aufteilanlage für die Herstellung variabler Fixmaße entstehenden enormen Verschnitt-Energie- und Maschinennutzungs-Verluste dadurch zu beseitigen, indem in einigen der parallelverlaufenden Längsstreifen eines Schnittplanes in den Endabmessungen der variablen Fixmaße einige schmalere, variable Fixmaße vom Rechner mit der Erfindung vorgesehen werden, die an innerhalb der Aufteilsäge dafür vorgesehenen Nachschnittkreissägen nachgeschnitten werden.
Eine aus der Produktionspraxis entnommene beliebige Schnittplangruppe eines Auftragsvolumens mit 21 variablen Fixmaßen, die von einem Rechner für eine herkömmliche Aufteilanlage errechnet wurden, wurde von einem Rechner für eine Aufteilanlage mit der Erfindung umgerechnet. Die nachfolgende Gegenüberstellung zeigt bei allen Positionen, welche großen Einsparungen und Vorteile bei der Verwendung einer Aufteilanlage mit der Erfindung gegeben sind.

| | Herkömmliche Aufteilanlage | Aufteilanlage mit der Erfindung |
|---|---|---|
| Anzahl variabler Fixmaße bei der Schnittplangruppe | 21 | 21 |
| Anzahl der eingesetzten Standardplatten | 247 | 231 |
| Anzahl der Schnittpläne durschnittliche Anzahl Standardplatten | 13 | 3 |
| pro Schnittplan | 19 | 77 |
| Einsparung allein bei den Standardplatten Durchschnitt Anzahl variabler Fixmaße | 16 Stück, entspricht | 6,9% |
| in einem Schnittplan Mehrlieferung variabler Fixmaße | 2,8 | 8 |
| gegenüber Bestellung Minderlieferung variabler Fixmaße | 18,0% | 2,8% |
| gegenüber Bestellung Verschnitt bezogen auf die Ausbeute | 4,8% | 1,4% |
| einschließlich Kreissägenschnitt Verschnitt bezogen auf die Bestellmenge | 7,1% | 4,6% |
| bei 247 Standardplatten Verschnitt bezogen auf die Bestellmenge | 11,0% | |
| bei 231 Standardplatten Nutzung der kompletten Aufteilanlage | | 4,7% |
| wegen unterschiedlicher Schnitthöhennutzung | 64% | 96% |

Gelöst wird die Aufgabe durch die im kennzeichnenden Teil der Ansprüche 1 und 2 angegebenen Merkmale dadurch, dass im Gegensatz zu den herkömmlichen Aufteilanlagen mit der Erfindung unterschiedliche Breiten bei den variablen Fixmaßen hintereinander bei einem oder mehreren Längsstreifen in einem Schnittplan vom Rechner berücksichtigt werden können, da die Aufteilanlage mit der Erfindung mit Nachschnittkreissägen und entsprechender Aufstellungs- und Organisationsart der vorgelagerten Kreissägeneinrichtungen, sowie entsprechenden Förderern, Anschlägen und Halteschiebern für den Nachschnitt ausgerüstet ist. Der Nachschnitt erfolgt dann, wenn die nachzuschneidenden variablen Fixmaße aus ihren breitenparallelen Längsstreifen von den den Nachschnittsägen vorgelagerten Kreissägeeinrichtungen aufgeteilt sind, wobei ein bis beliebig viele variable Fixmaße gleichzeitig nachgeschnitten werden können, zusammen oder getrennt auf ein gleiches oder ungleiches Nachschnittmaß an einer Nachschnittsäge. Dabei ist vorgesehen, dass die nachzuschneidenden variablen Fixmaße an den Rand-Längsstreifen oder den mittleren Längsstreifen innerhalb eines Schnittplanes vom Rechner eingebracht werden.

In der nachfolgenden Beschreibung wird das Ausführungsbeispiel der Erfindung dargestellt.

Es zeigt:
- Figur 1: Draufsicht der Aufteilanlage.
- Figur 2: Schnittplan mit nachzuschneidenden Fixmaßen.
- Figur 3: Stapelbilder der jeweiligen Fixmaße.
- Figur 4: Stapeleinrichtung für die Fixmaße.
- Figur 5: Verpackungsanlage der Fixmaße.
- Figur 6: Verpackte Fixmaßstapel.
- Figur 7: Gegenüberstellung der beiden Schnittplangruppen eines gleichen Auftragsvolumens, hergestellt für eine herkömmliche Aufteilanlage und für eine Aufteilanlage mit der Erfindung.

Bei den variablen Fixmaßen 1 bis 21 des Auftragsvolumens der Schnittplangruppe Figur 7 des Ausführungsbeispieles sind die variablen Fixmaße 3, 7, 17 und 21, des Schnittplanes 2.1, Figur 2 hier vorgesehen in den Längsstreifen 30 und 34 , mit Nachschnittkreissäge 40 oder 41 nachzuschneiden, nachdem sie vorher von den vorgelagerten Kreissägeeinrichtungen 43 und 44aus Standardplatten 57 entsprechend dem Schnittplan 55 zu Längsstreifen 30 bis 37 gesägt wurden.

Beim Schnittplan 55 des Ausführungsbeispieles wird vor dem Sägen der Längsstreifen 30 bis 37 mit Kreissägeeinrichtung 46 die Standardplatte 57 in Teil 38 und 39, dem sogenannten Kopfteil, gesägt.
Bei jedem beliebigen Schnittplan 55 sind in dem verbleibenden Teil 38 weitere beliebige, nicht gezeichnete Kopfteile 39 zu berücksichtigen vorgesehen und mit den Kreissägeeinrichtungen 43 und 46 bei entsprechenden Zwischenfördervorgängen zu sägen. Die nachzuschneidenden Fixnaße 3, 7, 17 und 21 sind im Ausführungsbeispiel in die äußeren Längsstreifen 30 und 34 gelegt, können aber in jeden beliebigen anderen Längsstreifen 30 bis 37 gebracht werden. Die Längsstreifen 30 und 34 werden im Ausführungsbeispiel von den Kreissägeeinrichtungen 44 bzw. 43 gesägt. Danach werden alle variablen Fixmaße 3 bis 21 der Längsstreifen 30 bis 37 von den Kreissägeeinrichtungen 42 bis 45, einzeln oder paarweise, gesägt und zunächst bis auf die nachzuschneidenden variablen Fixmaße 3, 7, 17 und 21, die vorher an den Nachschnittkreissägen 40 und 41 nachgeschnitten und dann zu den Stapeleinrichtungen 64 gefördert wurden, wobei mit Horizontaldreheinrichtungen 66 und 67 variable Fixmaße in beliebiger Reihenfolge 90° gedreht werden können, wenn der Rechner 60 das vorgesehen hat.

Alle variablen Fixmaße werden zu beliebig ausgeführten Stapeln gemäß Figur 3 aufgestapelt und anschließend beliebig wie aus Figur 6 ersichtlich für ihren Transport mit LKW, Bahn o. dgl. mit Verpackungsanlage 65 umreift. Im Ausführungsbeispiel der Figur 7 wurden für 21 variable Fixmaße vom Rechner 60, ausgerüstet mit einem Rechnerprogramm für eine herkömmliche Aufteilanlage insgesamt 13 Schnittpläne 55 mit der Bezeichnung 1.3 bis 1.13 für das Aufteilen von 247 Standardplatten 57 mit einer herkömmlichen Aufteilanlage hergestellt. Der gleiche Rechner 60, ausgerüstet mit einem Rechnerprogramm für eine Aufteilanlage 63 mit der Erfindung ensprechend dem Ausführungsbeispiel der Figur 1, stellt aus den gleichen 21 Fixmaßen nur 3 Schnittpläne 55 mit der Bezeichnung 2.1 bis 2.3 her. Vorgesehen ist, dass eine Aufteilanlage 63 gemäß Figur 1 mit einer beliebigen Anzahl Kreissägeeinrichtungen, im Ausführungsbeispiel 42 bis 46, und Nachschnittkreissägen 40 und 41, in beliebiger Anzahl und Aufstellungsordnung nach den Anforderungen an die Aufteilanlage 63 mit der Erfindung und den jeweiligen Verhältnissen des Aufstellungsortes ausgeführt wird.

## Patentansprüche

1. Eine Maschine, die mit Sägen und einem durch ein Programm gesteuerten Computer versehen ist, **dadurch gekennzeichnet, dass** das Programm dazu vorgesehen ist, während der Laufzeit der Maschine die schmaleren, variablen Fixmaße innerhalb eines Längsstreifens mit einer oder mehreren Nachschnittkreissägen (40 und 41) einzeln oder gemeinsam auf ihr Endmaß nachzuschneiden, nachdem zunächst die Längsstreifen mit den nachzuschneidenden variablen Fixmaßen vorher mit dem vorgesehenen Programm des Rechners für die Herstellung der verschiedensten Schnittplanausfühungsmöglichkeiten mit den innerhalb der Aufteilsäge angeordneten verschiedenen Kreissägeeinrichtungen längs und quer gesägt und danach durch das Programm gesteuert zu den Nachschnittkreissägen (40 und 41) zum Nachschneiden auf die Endabmessung der variablen Fixmaße gefördert werden.

2. Verfahren zum Aufteilen von Standardplatten zu. Fixmaßen, **dadurch gekennzeichnet, dass** gesteuert von einem Rechner, der mit einem Nachschnittprogramm ausgerüstet ist, bei allen Schnittplänen einer Schnittplangruppe eines beliebigen Auftragsvolumens die variablen Fixmaße in allen Längsstreifen dieser Schnittpläne in beliebiger Anzahl geschnitten werden und die Fixmaße beliebig schmaler sein können als die jeweiligen Längsstreifen der Schnittpläne breit sind.

3. Eine Maschine, die mit Sägen und einem durch ein Programm gesteuerten Computer versehen ist, nach Anspruch 1, **dadurch gekennzeichnet,.dass** die Nachschnittkreissägen (40 und 41) an beliebiger Stelle innerhalb der Aufteilsäge aufzustellen vorgehen sind.

4. Eine Maschine, die mit Sägen und einem durch ein Programm gesteuerten Computer versehen ist, nach Anspruch 3 **dadurch gekennzeichnet, dass** für den einzelnen oder gemeinsamen Nachschnitt mit den Nachschnittkreissägen (40 und/oder 41) mehrerer oder aller variablen Fixmaße innerhalb eines beliebigen Längsstreifen die nachzuschneidenden variablen Fixmaße für die Ausführung dieser Nachschnitte nicht dargestellte Halte- und Positioniereinrichtungen für die variablen Fixmaße einzusetzen vorgesehen sind.

5. Eine Maschine, die mit Sägen und einem durch ein Programm gesteuerten Computer versehen ist, nach Anspruch 4 **dadurch gekennzeichnet, dass** vor der Einförderung der variablen Fixmaße in die Stapelanlage diese in beliebiger Reihenfolge und Anzahl mit Horizontaldreheinrichtungen (66 und 67), 90° zu drehen vorgesehen sind.

6. Eine Maschine, die mit Sägen und einem durch ein Programm gesteuerten Computer versehen ist, nach Anspruch 5 **dadurch gekennzeichnet, dass** bei Schnittplänen nach dem Absägen eines beliebig großen Teiles (39) im verbeibenden Teil (38) weitere beliebige, nicht eingezeichnete Teile (39) mit in den Längsstreifen nachzuschneidenden beliebigen variablen Fixmaße zu berücksichtigen vorgesehen ist.

## Claims

1. A machine which is equipped with saws and a program-controlled computer, characteristic of which is that the program hereto is provided to recut the narrower, variable fixed measurement within a longitudinal strip with one or several recutting circular saws (40 and 41) individually or together to their final measurement after the longitudinal strips have been cut first to the previously fixed variable measurement determined by the provided program of the computer for the production of the most varied cutting plan version possibilities given by the dividing saw arrangement of different circular saw facilities have been sawn both lengthwise and crosswise and conveyed afterwards to the recutting circular saws (40 and 41) controlled by the program for recutting to the final measurement of the variable fixed measurement.

2. Method of dividing standard boards according to fixed measurements characteristic of which is that it is equipped with a recutting program controlled by the computer for all cutting plans in one group of cutting plans for any required order volume by which the variable fixed measurement in all longitudinal strips can be cut according to this cutting plan in any required number and the fixed measurement can be narrower to any extent than the width of the respective longitudinal strips according to the cutting plans.

3. A machine equipped with saws and a computer controlled program in accordance with claim 1 characteristic of which is that the recutting circular saws (40 and 41) can run into any required position within the dividing saw arrangement.

4. A machine equipped with saws and a program controlled computer in accordance with claim 3 characteristic of which is that several or all the variable fixed measurements for any required longitudinal strips are recut with the recutting circular saws (40 and/or 41) singly or together for which the holding and positioning devices to be used for the variable fixed measurement for the execution of these recuts are not shown.

5. A machine equipped with saws and a program controlled computer in accordance with claim 4 characteristic of which is that before the variable fixed measurements are fed in any required sequence and quantity to the stacking system provided with horizontal turning facilities (66 and 67) that turn through 90°.

6. A machine equipped with saws and a program controlled computer in accordance with claim 5, characteristic of which is that after sawing off any part of any size (39) according to the cutting plans any required not marked part (39) in the remaining part (38) any required variable fixed measurement will be considered when recutting the longitudinal strip.

## Revendications

1. Machine équipée de scies et d'un ordinateur commandé par un programme, se caractérisant ar le fait que le programme est prévu pour, pendant la durée de fonctionnement delamachine, recouper les dimensions fixes variables très étroites à l'intérieur d'unebandlongitudinale avec une ou plusieurs scies circulaires de recoupe (40 et 41), séparément ou ensemble, afin de leur conférer leur dimension finale. Ce processus se fait après que les bandes longitudinales aux dimensions variables à recouper ont été coupées dans le sens longitudinal et transversal avec le programme prévu de l'ordinateur pour la réalisation des possibilités de coupe les plus diverses avec les différentes scies circulaires situées à l'intérieur de la scie de délignage puis ont été transportées par le biais du programme jusqu'aux scies circulaires de recoupe (40 et 41) pour leur recoupe aux dimensions finales.

2. Procédé de partage de panneaux standard à des dimensions fixes, **se caractérisant par le fait que**, commandées par un ordinateur équipé d'un programme de recoupe, pour tous les plans de coupe d'un groupe d'un volume de commande au choix, les dimensions fixes variables sont coupées dans toutes les bandes longitudinales de ces plans de coupe dans un nombre au choix et que les dimensions fixes peuvent être aussi étroites qu'on le souhaite.

3. Machine équipée de scies et d'un ordinateur commandé par un programme, conforme à la revendication 1 et **se caractérisant par le fait que** les scies circulaires de recoupe (40 et 41) sont prévues pour être installées n'importe où dans la déligneuse.

4. Machine équipée de scies et d'un ordinateur commandé par un programme, conforme à la revendication 3 et **se caractérisant par le fait que** pour le recoupe individuelle ou commune avec les scies circulaires de recoupe (40 et/ou 41) de plusieurs ou de toutes les dimensions fixes variables dans une bande longitudinale au choix, l'utilisation de dispositifs de maintien et de positionnement des dimensions fixes variables est prévue.

5. Machine équipée de scies et d'un ordinateur commandé par un programme, conforme à la revendication 4, **se caractérisant par le fait que** quel que soit leur nombre et leur ordre, les dimensions fixes variables doivent être tournées de 90° au moyen de dispositifs rotatifs horizontaux (66 et 67) avant leur insertion dans le système d'empilage.

6. Machine équipée de scies et d'un ordinateur commandé par un programme, conforme à la revendication 5, **se caractérisant par le fait qu'**après la découpe d'une section d'une taille uelconque (39) sur les panneaux, d'autres pièces non illustrées au choix (39) aux dimensions fixes variables libres pourront être produites dans la partie restante (38) des bandes longitudinales.
